# FASCICULE DE BREVET EUROPEEN

(11) **EP 0 040 166 B1**
(45) Date de publication et mention de la délivrance du brevet: **22.08.1984**
(21) Numéro de dépôt: 81420072.1
(22) Date de dépôt: 08.05.1981
(51) Int. Cl.: F23L 17/00, F23J 13/02

(54) **Perfectionnements aux cheminées industrielles à tirage forcé**
Industrieschornstein mit erzwungenem Zug
Industrial chimney with forced draught

(30) Priorité: 09.05.1980 FR 8010971
(43) Date de publication de la demande: 18.11.1981
(73) Titulaire: SOCIETE LAB Société à Responsabilité française, F-69003 Lyon (FR)
(72) Inventeur: Vicard, Jean-François, F-69003 Lyon (FR)
(74) Mandataire: Monnier, Joseph

## Description

La présente invention se réfère aux cheminées industrielles destinées à déverser dans l'atmosphère des produits gazeux dont on veut se débarrasser, ce terme de produits gazeux englobant les vapeurs et les particules solides ou liquides en suspension dans un gaz. Le cas le plus fréquent est celui des produits de combustion provenant de foyers, fours et analogues.

Pour réduire au minimum la gêne et la pollution que ces produits peuvent provoquer, il convient que les cheminées correspondantes soient aussi hautes que possible, ce qui aboutit à des constructions coûteuses.

En vue d'éviter cet inconvénient on a proposé dans FR-A-1 350 587 de rejeter sous pression les gaz à évacuer à travers une tuyère convergente disposée en haut de la cheminée, cette tuyère étant entourée par une paroi découpée d'ouvertures. Le jet sortant de la tuyére aspire à travers ces ouvertures un courant d'air qui constitue autour de lui une sorte de gaine protectrice isolante destinée) retarder la condensation de l'humidité des gaz et la formation d'un panache de fumée correspondant. Des petits évents verticaux percés dans la base de la tuyère facilitent l'entraînement de l'air. Du fait même de cet entraînement la gaine d'air s'élève à une vitesse inférieure à celle du jet central de produit gazeux à évacuer, de sorte que dans la zone de contact entre ce jet et la gaine il se forme des tourbillons qui réalisent un mélange rapide entre l'air et le gas, si bien que la surélévation du panache de fumée reste très limitée.

FR-A- 2122026 fait connaître une solution suivant laquelle la cheminée comporte une colonne centrale d'écoulement des gaz à évacuer, entourée par un manchon cylindrique dans lequel on souffle de l'air sous pression. La colonne et le manchon débouchant verticalement substantiellement dans un même plan horizontal, l'air sort sous la forme d'une gaine qui là encore retarde la condensation de l'humidité et la formation d'un panache de fumée. Mais la vitesse ascendante prévue pour la gaine d'air est en principe supérieure à celle des produits gazeux à évacuer, de sorte que là encore on retrouve un phénomène de mélange rapide qui réduit considérablement les avantages du dispositif. En outre, même si l'on voulait que ces deux vitesses de gaz soient égales, cela serait très difficle à obtenir de façon constante en dépit des variations de régimes du foyer producteur des gaz à évacuer.

Il est également connu de souffler de l'air dans une cheminée pour diluer les gaz de combustion. Dans DE-A-2 730 582 l'on décrit un dispositif correspondant suivant lequel la tubulure de soufflage d'air est disposé dans l'axe d'un Venturi réalisé dans la partie supérieure de la cheminée. Mais on comprend qu'avec un tel dispositif le jet d'air se trouve au centre du courant gazeux à évacuer et ne peut aucunement constituer une gaine protectrice l'isolant de l'atmosphère environnante.

La même remarque s'applique aux dispositifs, tels que celui décrit dans FR-A 1 056 616, dans lesquels en vue d'améliorer la marche des appareils de combustion et d'assurer l'évacuation des buées, on injecte dans une tubulure axiale prévue sur le parcours des fumées, de l'air prélevé dans les locaux où les buées risquent d'apparaître.

L'invention vise à résoudre le problème de la surélévation du panache de fumée résultant de la condensation de l'humidité des gaz de combustion d'une façon plus efficace que cela n'a été possible jusqu'ici. Suivant cette invention, une cheminée pour l'évacuation dans l'atmosphère de gaz de combustion ou autres, du genre comprenant une colonne centrale pour l'écoulement du courant de produits gazeux à évacuer et une paroi extérieure qui entoure cette colonne au moins dans sa partie haute en ménageant un espace annulaire dans lequel passe de l'air destiné à former autour d'une fraction au moins de la périphérie de ce courant gazeux, une gaine protectrice retardant la formation du panache de fumée, et du genre également dans lequel la colonne centrale est surmontée par une tuyère convergente dont le diamètre d'entrée est substantiellement égal à celui de l'extrémité supérieure de ladite colonne, est caractérisée en ce qu'elle comporte immédiatement au-dessous de la base de la tuyère (1 a) des ouvertures radiales de déversement (4) qui s'étendent substantiellement sur toute sa périphérie pour faire communiquer l'espace annulaire (3) avec l'intérieur de la colonne centrale (1 ), tandis qu'il est prévu des moyens pour envoyer dans ledit espace annulaire (3) de l'air ou autre gaz auxiliaire de façon qu'il traverse lesdites ouvertures (4) suivant une direction substantiellement centripète en se trouvant en surpression par rapport audit courant de produits gazeux à évacuer, au niveau de ces ouvertures.

Le dessin annexé, donné à titre d'exemple, permettra de mieux comprendre l'invention, les caractéristiques qu'elle présente et les avantages qu'elle susceptible de procurer:
Fig. 1 est une coupe d'une cheminée suivant l'invention avec indication schématique de l'installation correspondante.
Fig. 2 montre schématiquement comment se comporte cette cheminée en fonctionnement.

La cheminée représentée en fig. 1 comprend une colonne centrale 1 établie de toute façon appropriée, par exemple en briques, et une paroi extérieure 2 faite par exemple en béton, armé ou non, et qui entoure la colonne 1 en ménageant un espace annulaire intermédiaire 3. La colonne 1 se termine dans le haut par une partie 1 a à moindre diamètre propre à constituer ajutage ou tuyère. Dans la forme d'exécution représentée, cette partie 1 a est cylindrique, mais il est parfaitement possible de la prévoir convergente sur une partie au moins de sa hauteur. Quant à la paroi extérieure 2, elle vient se raccorder à la colonne 1 vers la base de la partie ou tuyère 1 a, comme indiqué en 2a.

Le raccordement entre la colonne 1 et la tuyère 1 a s'effectue par une partie arrondie 1 b immédiatement au-dessous de laquelle on a prévu des ouvertures 4 qui font communiquer l'espace annulaire 3 avec l'intérieur de la colonne.

Le foyer, four ou autre appareil 5 qui engendre les produits gazeux à évacuer est relié à la base de la colonne 1 par une canalisation 6 (schématisée par un simple trait) sur laquelle est inséré un ventilateur soufflant 7, de manière à réaliser ce qu'il est convenu d'appeler le tirage forcé. Bien entendu la canalisation 6 pourrait en outre comporter tous dispositifs de filtration, épuration, refroidissement, déshumidification ou autre traitement qu'on pourrait désirer. De son côté l'espace annulaire intermédiaire 3 reçoit par une canalisation 8 de l'air refoulé par un ventilateur 9. Il est d'autre part prévu un mano-comparateur 10 relié aux canalisations respectives 6 et 8 par des dérivations 11 et 12, ce comparateur agissant sur le ventilateur 9 par l'intermédiaire d'une liaison appropriée quelconque, par exemple mécanique ou électrique, qu'on a schématisée par le trait interrompu 13.

Pendant la marche, le ventilateur 7 refoule les produits gazeux à évacuer dans la base de la colonne 1 sous une certaine surpression. En même temps le ventilateur 9 refoule de l'air dans l'espace intermédiaire 3 sous une pression que le mano-comparateur 10 maintient très légèrement supérieure à celle engendrée par le ventilateur 7. Dans ces conditions à la base de la tuyère 1 a l'air de l'espace 3 sort radialement à travers les ouvertures 4 suivant une direction centripète et se mélange à la masse de proudits gazeux qui monte dans la colonne 1, l'ensemble s'évacuant à grande vitesse par la tuyère 1 a dans laquelle la pression statique se transforme en pression dynamique, c'est-à-dire en énergie cinétique.

Il est toutefois très important de noter qu'en réalité l'air qui sort des ouvertures 4 s'écoule préférentiellement contre la paroi de la tuyère 1 a, de sorte qu'au sortir de celle-ci on se trouve en présence d'un jet gazeux dont la périphérie est presque exclusivement constituée par de l'air. Cette conformation comporte de nombreux avantages:
1 °) Du fait qu'une fraction de l'air se mélange aux gaz à évacuer, le jet qui sort de la tuyère 1 a reste sans solution de continuité dans le sens transversal. En d' autres termes il n'y a pas de séparation entre une lame d'air extérieure et une masse centrale de produits gazeux.
2°) La gaine d'air presque pur qui adhère au jet central de produits gazeux est relativement sèche et isolante au point de vue thermique. Elle retarde donc considérablement les phénomènes de condensation qui n'apparaissent qu'à une hauteur notable au-dessus de la tuyère 1 a.
3°) Du fait de la communication assurée entre l'espace 3 et la colonne 1 par les ouvertures 4 il se produit à l'entree de la tuyère 1 a un phénomène d'auto-régulation des pressions respectives de l'air et des produits gazeux à évacuer. En effet le débit de l'air à travers les ouvertures 4 est fonction non pas de la pression de refoulement du ventilateur 9, mais bien de la différence entre cette pression et celle de tirage forcé assurée par le ventilateur 7. Par conséquent les pertes de charges entre la sortie du ventilateur d'air 9 et le débouché desdites ouvertures 4 sont également fonction de cette différence. Il en résulte que les petites erreurs de réglage du mano-compensateur 10 lors des variations d'allure du four 5 sont automatiquement compensées par ces pertes de charge. Si par exemple lors d'une réduction de cette allure et donc de la pression de tirage dans la colonne 1 le mano-comparateur 10 impose au ventilateur 9 une pression de refoulement trop forte, les pertes de charge interviennent efficacement pour limiter une trop importante augmentation du débit d'air.

On peut encore noter que la présence de l'air en très légère surpression dans l'espace 3 évite tous les suintements à travers les joints dela colonne 1 (notamment quand celle-ci est faite en briques). En outre la paroi de cette colonne est soumise sur ses deux faces à des pressions pratiquement égales et ne court aucun risque d'éclatement. Quant à la paroi extérieur 2, même si elle comporte des fuites légères, cela est sans importance puisque c'est alors de l'air qui s'échappe vers l'exterieur.

On a schématiquement représenté en fig. 2 l'allure générale du jet de gaz 14 sortant d'une cheminée suivant l'invention. Celle-ci importe une hauteur H. Le jet 14 de gaz de combustion ou autres et l'air périphérique s'élève d'abord verticalement, puis s'incline progressivement sous l'effet du vent (indiqué par la flèche 15). Le panache horizontal 16 n'apparaît qu'à une hauteur h au-dessus de la tuyère 1 a, de sorte qu'à ce point de vue tout se passe comme si l'on avait affaire à une cheminée classique de hauteur H + h. Il convient encore de noter que du fait du retard à la condensation, le jet 14 est au début parfaitement transparent et pratiquement invisible. Il ne prend la couleur blanche usuelle que très progressivement, par exemple au niveau indiqué en 14a. On pourrait d'ailleurs augmenter cette action de l'air auxiliaire en le pré-traitant par chauffage et /ou déshydratation avant de le refouler dans l'espace 3.

. Il est d'ailleurs à noter à cet égard que l'air auxiliaire est automatiquement réchauffé par échange de chaleur avec la paroi de la colonne 1. Cela comporte le double avantage de réduire l'énergie nécessaire à l'obtention d'une température déterminée de cet air à la sortie des ouvertures 4, d'autre part d'éviter un échauffement exccessif de ladite paroi dans le cas de produits gazeux très chauds.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. Le gaz auxiliaire pourrait être autre que l'air atmosphérique. On pourrait le traiter avant de l'envoyer dans l'espace 3. Bien qu'il soit particulièrement avantageux de réaliser cet espace 3 sur toute la hauteur de la cheminée jusqu'à la tuyère 1 a, on pourrait à la rigueur le réduire à une sorte de gorge entourant les ouvertures 4 et qu'une canalisation parallèle à la colonne 1 relierait au ventilateur 9.

## Revendications

1. Cheminée pour l'évacuation dans l'atmosphère de gaz de combustion ou autres, du genre comprenant une colonne centrale (1 ) pour l'écoulement du courant de produits gazeux à évacuer et une paroi extérieure (2), qui entoure cette colonne au moins dans sa partie haute en ménageant un espace annulaire (3) dans lequel passe de l'air destiné à former autour d'une fraction au moins de la périphérie de ce courant gazeux une gaine protectrice retardant la formation du panache de fumée, et du genre également dans lequel la colonne centrale (1 ) est surmontée par une tuyère convergente (1 a) dont le diamètre d'entrée est substantiellement égal à celui de l'extrémité supérieure de ladite colonne, caractérisée en ce qu'elle comporte immédiatement au-dessous de la base de la tuyère (1 a) des ouvertures radiales de déversement (4) qui s'étendent substantiellement sur toute sa périphérie pour faire communiquer l'espace annulaire (3) avec l'intérieur de la colonne centrale (1), tandis qu'il est prévu des moyens pour envoyer dans ledit espace annulaire (3) de l'air ou autre gaz auxiliaire de façon qu'il traverse lesdites ouvertures (4) suivant une direction substantiellement centripète en se trouvant en surpression par rapport audit courant de produits gazeux à évacuer, au niveau de ces ouvertures.

2. Cheminée suivant la revendication 1, caractérisée en ce que la paroi extérieure (2) se raccorde à la colonne centrale (1) immédiatement au-dessus des ouvertures d'injection (4) et au-dessous de la tuyère.

3. Cheminée suivant l'une quelconque des revendications qui précèdent, caractérisée en ce qu'elle comporte des moyens (mano-comparateur 10) pour régler automatiquement à sa base la pression de refoulement du gaz auxiliaire à une valeur légèrement supérieure à celle de soufflage des produits gazeux à évacuer.

4. Cheminée suivant l'une quelconque des revendications qui précèdent, caractérisée en ce- qu'on traite le gaz auxiliaire avant de le déverser dans les produits gazeux à évacuer de façon à abaisser son humidité relative et/ou absolue et à réduire et/ou retarder la formation du panache de vapeur au-dessus du débouché de ladite cheminée.

## Patentansprüche

1.) Industrieschornstein zur Ableitung von Abgasen aus Verbrennungsanlagen und anderen Quellen in die Atmosphäre mit einem mittleren Zug (1), in dem das abzuleitende Abgas strömt und einer diesen mittleren Zug zumindest im oberen Teil umgebenden und einen zylinderringförmigen Raum (3) formenden Aussenwand, wobei Luft durch den zylinderringförmigen Raum (3) hindurch tritt und wenigstens einen Teil des Abgasstromes peripher in Art einer Schutzhülle umgibt und so die Bildung einer Rauchwolke verzögert und wobei der mittlere Zug (1) von einer auf einen geringeren Querschnitt konvergierenden Düse (1 a) überragt wird, deren Einströmdurchmesser im wesentlichen gleich dem Durchmesser des oberen Endes des mittleren Zuges (1 ) ist, dadurch gekennzeichnet, dass der mittlere Zug (1) unmittelbar unterhalb des Einströmquerschnittes der Düse (1 a) radiale Überströmöffnungen (4) aufweist, die im wesentlichen über die gesamte Peripherie verteilt, den zylinderringförmigen Raum (3) mit dem Inneren des mittleren Zuges(1) verbinden, wobei Mittel zum Einführen von Luft oder anderen Hilfsgasen in den zylinderringförmigen Raum (3) unter Überdruck gegenüber der Strömung des abzuleitenden Abgases in Höhe der Überströmöffnungen (4) und Überleiten der Luft oder der anderen Hilfsgase in im wesentlichen zentripetaler Richtung durch diese Überströmöffnungen (4) vorgesehen sind.

2.) Industrieschornstein nach Anspruch 1, dadurch gekennzeichnet, dass die Aussenwand (2) unmittelbar oberhalb der Überströmöffnungen (4) und unterhalb der Düse (1 a) an den mittleren Zug angeschlossen ist.

3.) Industrieschornstein nach einem der vorangehenden Ansprüche, dadurch gekennzeichnet, dass Mittel zum Regeln des Staudruckes des Hilfsgases vorgesehen sind, wobei diese Mittel vorzugsweise als Druckvergleicher (10) ausgebildet den Staudruck des Hilfsgases auf einen Wert geringfügig über dem der abzuleitenden Abgasströmung halten.

4.) Industrieschornstein nach einem der vorstehenden Ansprüche, dadurch gekennzeichnet, dass Mittel zur Behandlung des Hilfsgases vor seiner Einleitung in das abzuleitende Abgas vorgesehen sind, durch die die relative und/oder absolute Feuchte des Hilfsgases reduziert wird und die Wolkenbildung durch Dampf oberhalb der Mündung des Industrieschornsteins verzögert wird.

## Claims

1.) Chimney for the evacuation of combustion gas or other into the atmospere, of the type comprising a central column (1) for the flow of the current of gaseous products which are to be evacuated and an exterior wall (2) which surrounds this column at least in its upper part providing an annular space (3) in which air passes intended to form, around a fraction at least of the periphery of this gaseous current, a protective guard retarding the formation of a wreath of smoke, and of the type also in which the central column (1) is surmounted by a convergent pipe (1 a) the entry diameter of which is substantially equal to that of the upper extremity of the said column, characterized in that it comprises immediately beneath the base of the pipe (1 a) radial discharge openings (4)which extend substantially over all its periphery to connect the annular space (3) with the interior of the central column (1), whilst means are provided to carry air or other auxiliary gas into the said annular space (3) so that it traverses said openings (4) in a substantially centripetal direction and is in over-pressure in relation to the said current of gaseous products which are to be evacuated, at the level of these openings.

2.) Chimney according to claim 1, characterized in that the exterior wall (2) becomes flush with the central column (1) immediately above the injection openings (4) and beneath the pipe.

3.) Chimney according to any one of the preceding claims, characterized in that it comprises means (mano-comparator 10) to automatically regulate at its base the delivery pressure of the auxiliary gas at a value slightly greater than that of the blowing of the gaseous products which are to be evacuated.

4.) Chimney according to any one of the preceding claims, characterized in that the auxiliary gas is treated before being discharged into the gaseous products which are to be evacuated, so as to lower its relative and/or absolute humidity and to reduce and/or retard the formation of the wreath of vapour above the outlet of the said chimney.
